# FASCICULE DE BREVET EUROPEEN

(11) **EP 0 441 681 B1**
(45) Date de publication et mention de la délivrance du brevet: **10.11.1993**
(21) Numéro de dépôt: 91400218.3
(22) Date de dépôt: 30.01.1991
(51) Int. Cl.: F04B 43/00

(54) **Perfectionnement à un dispositif détecteur de rupture de membrane dans une pompe à membrane double**
Verbesserung einer Anzeigevorrichtung für den Membranbruch bei einer Doppelmembranpumpe
Improvement in a diaphragm failure detection device for a double diaphragm pump

(30) Priorité: 08.02.1990 FR 9001458
(43) Date de publication de la demande: 14.08.1991
(73) Titulaire: DOSAPRO MILTON ROY, Société dite:, F-27360 Pont Saint Pierre (FR)
(72) Inventeur: Lefebvre, Rémy, F-27380 Radepont, Fleury S/Andelle (FR)
(74) Mandataire: Robert, Jean-Pierre

(56) Documents cités:
- DE-A- 2 406 838
- FR-A- 2 164 024
- FR-A- 2 533 636
- FR-A- 2 564 942
- FR-A- 2 624 922

## Description

L'invention concerne un perfectionnement aux dispositifs de détection de rupture d'une membrane dans les pompes à double membrane à commande hydraulique.

Les pompes à commande ou actionnement hydraulique possèdent une ou plusieurs membranes qui, du fait qu'elles sont en équipression, travaillent dans de meilleures conditions que les pompes à actionnement mécanique. On utilise au moins deux membranes pour pouvoir détecter de manière simple la rupture d'une membrane, en surveillant la pression dans l'espace existant entre les deux membranes. Cet espace est délimité par les membranes elles-mêmes et par une pièce annulaire de structure, intercalée entre les membranes à leur périphérie, sur laquelle elles sont pincées par les deux parties du corps de pompe. Cette pièce annulaire comporte un conduit qui débouche à l'extérieur. Un dispositif de détection, soit de la présence d'un liquide, soit de l'existence d'une pression anormalement élevée est implanté au débouché de ce conduit, la pièce annulaire servant de support pour ce dispositif. De préférence, un clapet de non-retour est installé sur ce conduit pour éviter le retour du contenu de la canalisation entre les deux membranes, ce qui nuirait au rendement de la pompe, lors de la course d'aspiration, notamment si ce contenu est en partie gazeux. De telles pompes sont notamment illustrées par les documents FR-A-2.553.636 et FR-A-2.624.922.

Ce dispositif de détection de rupture de membrane présente un inconvénient lorsque le produit pompé est susceptible de diffuser à travers les membranes souples. En effet, c'est en général sous phase gazeuse que ce produit diffuse et, petit à petit, à chaque course de refoulement, la canalisation de surveillance se remplit de gaz, piégé par le clapet anti-retour. La pression peut atteindre une valeur mettant hors service le clapet de non-retour. L'espace entre les membranes ne peut plus être purgé de ce gaz, et on assiste à une perte importante de la précision du débit nominal compte-tenu de la compressibilité de ce gaz qui se détend et se comprime à chaque cycle de pompage. En outre, la pression atteint le seuil de déclenchement du dispositif de détection de la rupture de membranes et c'est une information erronée qui est ainsi délivrée par ce dernier, diminuant le crédit porté à sa fiabilité et entraînant des interventions inutiles.

On connaît dans les pompes à double membrane, par le document FR-A-2.564.942, un purgeur automatique pour le gaz ayant diffusé au travers d'une membrane. Il s'agit d'une canalisation équipée d'une membrane à porosité importante qui met l'espace intermembrane en communication avec l'atmosphère. Cette disposition interdit d'équiper la pompe d'un dispositif détecteur de rupture de membrane.

L'invention entend remédier à cet inconvénient en proposant une amélioration simple des dispositifs connus de détection de rupture de membrane tels que ceux qui sont décrits dans les documents FR-A-2.533.636 et FR-A-2.624.922.

Plus précisément, l'invention a pour objet un perfectionnement à un dispositif de détection de rupture de membrane d'une pompe à actionnement hydraulique comportant deux membranes pincées de manière étanche à leur périphérie sur une structure fixe comprenant une pièce annulaire intercalée entre les deux membranes, l'espace intérieur entre les deux membranes étant en communication avec au moins une canalisation reliée à un détecteur extérieur au travers de la pièce annulaire intercalaire, qui consiste en ce que la canalisation comporte une dérivation de mise en communication de son volume avec l'atmosphère à travers un conduit capillaire.

De manière avantageuse, car la diffusion gazeuse est la plupart du temps toxique, la dérivation est connectée au-delà du conduit capillaire à un conduit collecteur de la fuite.

Dans un mode de réalisation préféré de l'invention, permettant d'ajuster facilement la fuite permanente à la nature du produit pompé, la canalisation conduisant au détecteur est réalisée dans un élément rapporté sur la pièce annulaire de structure, cet élément étant pourvu, entre la canalisation et sa surface extérieure d'un tronçon interne de la dérivation auquel le conduit capillaire, en forme de tube extérieur à la pièce, est connecté de manière détachable.

Enfin, pour permettre un raccordement aisé du conduit collecteur de la fuite du gaz diffusant à travers la membrane, l'élément possède un autre conduit interne, dont les extrémités, débouchant à sa surface extérieure, comportent, pour l'une, des moyens de raccordement de l'autre extrémité du tube capillaire, et pour l'autre, des moyens de raccordement du conduit collecteur.

L'invention sera mieux comprise au cours de la description donnée ci-après d'un exemple de réalisation qui permettra d'en dégager les avantages et les caractéristiques secondaires.

Il sera fait référence au dessin annexé dans lequel la figure unique illustre, par une vue en coupe partielle et schématique, une pompe à membrane comprenant les dispositions de l'invention.

On rappellera qu'une pompe à double membrane comporte une chambre de pompage 1, délimitée par l'une des membranes 2, et une tête de pompage 3 pourvue d'un conduit d'aspiration (non-représenté) et d'un conduit de refoulement 4. Le volume de la chambre de pompage varie parce que la membrane 2 est déformable et qu'elle est soumise à l'action d'un fluide hydraulique contenu dans une chambre d'actionnement 5, située à l'arrière de la membrane 2 et délimitée par le corps de pompe 6 et une seconde membrane déformable 7, accolée à la membrane 2. La tête de pompage et le corps de pompe sont serrés sur une pièce de structure, annulaire 8, en pinçant entre eux la périphérie des deux membranes. Quand le fluide hydraulique de travail est repoussé contre les membranes 2 et 7, celles-ci se déforment en direction de la paroi de la tête de pompage et chassent le produit contenu dans la chambre 1 dans le canal de refoulement, à travers un clapet unidirectionnel 9. Quand le fluide est manoeuvré dans le sens contraire, les membranes sont tirées vers l'arrière et la pompe aspire le produit dans la chambre de pompage, par le conduit d'aspiration.

Le dispositif de détection de la rupture d'une membrane comporte une canalisation 10 ménagée radialement dans la pièce 8, et menant vers un détecteur 11, qui peut être un manomètre ou tout autre capteur ou dispositif déclanchant une signal d'alerte quand la pression règnant dans la canalisation 10 est supérieure à un seuil donné. Sur la canalisation 10, à la sortie de la pièce annulaire 8, un clapet de non-retour 12 empèche le retour du produit contenu dans la canalisation 10 en direction de l'espace inter-membranes quand il règne une dépression dans les chambres de travail et de pompage, lors de l'aspiration. Cette disposition est nécessaire car le produit dans la canalisation 10 est généralement gazeux et provient de la diffusion d'un composant du produit pompé à travers la membrane 2. Or du gaz présent entre les membranes se détend et se comprime à chaque cycle de pompage au détriment du débit véhiculé par la pompe.

Du fait de cette diffusion, il se produit un transfert permanent de gaz au travers du clapet 12 et la pression dans la canalisation 10 monterait s'il n'y avait pas, selon l'invention, un conduit de dérivation 13, établissant une fuite permanente de la canalisation 10 vers l'atmosphère. Cette dérivation 13 comporte un conduit capillaire 14 qui calibre la fuite de sorte qu'en fonctionnement normal de la pompe, la fuite soit sensiblement égale au débit de gaz qui pénètre dans la canalisation 10 du fait de sa diffusion à travers la membrane 2. Cette fuite permet donc d'éviter qu'à la longue, la pression dans la canalisation 10 soit trop importante et conduise au fait que, le clapet 12 ne pouvant plus jouer son rôle, le gaz s'accumule entre les membranes et fasse chuter les performances de la pompe. En outre, elle permet d'éviter que le signal d'alerte soit émis à tort par le détecteur 11 alors qu'aucune rupture de membrane ne s'est produite. En cas de rupture de l'une et/ou l'autre des membranes, la canalisation 10 se remplirait de liquide de travail ou de produit pompé, dont la viscosité est nettement supérieure à celle du gaz qui diffuse, en quantité brusquement très importante. Ce produit ou liquide subirait, au niveau du capillaire 14 une perte de charge suffisamment importante pour que, pendant la course de refoulement, la pression dans la canalisation 10 atteigne le seuil de détection. La fuite de liquide ou produit vers l'extérieur est très faible.

Dans la réalisation représentée, la dérivation 13 comporte un premier tronçon 13a, ménagé à l'intérieur d'un élément 15 de support du détecteur 11, qui contient la canalisation 10, et qui aboutit à l'extérieur de cet élément 15. Au débouché de ce premier tronçon, le conduit capillaire 14, qui se présente sous la forme d'un tube extérieur à l'éeément 15, y est raccordé de manière démontable, pour donner la possibilité d'un ajustement de la fuite en changeant le tube capillaire, par exemple en fonction de la nature du fluide pompé, ou de la puissance de la pompe, si on admet que l'élément 15 peut être identique pour plusieurs pompes. L'autre extrémité du tube capillaire est raccordée à un second tronçon 13b de la dérivation 13, ménagé dans l'élément 15, dont l'autre débouché à la surface de cet élément 15 est équipé de moyens pour le raccordement d'un conduit 16 de collecte de la fuite, ou du produit pompé en cas de rupture de la membrane 2. Cette disposition est particulièrement importante pour des pompes destinées à manipuler des produits toxiques, car elle évite leur rejet dans l'atmosphère. La présence de cet élément 15 autorise un règlage aisé du perfectionnement apporté par l'invention, par interchangeabilité des tubes capillaires 14.

L'existence d'une telle fuite permanente et des moyens pour la bien règler conduisent à une réduction très sensible des coûts de maintenence et d'entretien de la pompe, en supprimant tout risque d'abaissement de ses performances et en éliminant les fausses alertes.

## Revendications

1. Dispositif de détection de rupture de membrane d'une pompe à actionnement hydraulique comportant deux membranes (2,7) pincées de manière étanche à leur périphérie sur une structure fixe comprenant une pièce annulaire (8) intercalée entre les deux membranes (2,7), l'espace intérieur entre les deux membranes étant en communication avec au moins une canalisation (10) reliée à un détecteur (11) extérieur au travers de la pièce annulaire intercalaire, caractérisé en ce que la canalisation (10) comporte une dérivation (13) de mise en communication de son volume avec l'atmosphère à travers un conduit capillaire (14).

2. Dispositif selon la revendication 1, caractérisé en ce que la dérivation (13) est connectée au-delà du conduit capillaire à un conduit collecteur de la fuite (16).

3. Dispositif selon la revendication 1 ou la revendication 2 caractérisé en ce que la canalisation conduisant au détecteur est réalisée dans un élément (15) rapporté sur la pièce intercalaire (8) de structure, cet élément étant pourvu, entre la canalisation (10) et sa surface extérieure, d'un tronçon interne (13a) de la dérivation (13) auquel le conduit capillaire (14), en forme de tube extérieur à la pièce, est connecté de manière détachable.

4. Dispositif selon la revendication 3, caractérisé en ce que l'élément 15 possède un autre conduit interne (13b), dont les extrémités, débouchant à sa surface extérieure, comportent, pour l'une, des moyens de raccordement de l'autre extrémité du tube capillaire (14), et pour l'autre, des moyens de raccordement du conduit collecteur (16).

## Patentansprüche

1. Vorrichtung zum Erfassen eines Membranbruches bei einer hydraulisch angetriebenen Pumpe mit zwei Membranen (2, 7), die an ihrem Umfang an einer feststehenden Struktur dicht eingespannt sind, wobei die Struktur ein Ringteil (8) umfaßt, das zwischen die beiden Membranen (2, 7) eingefügt ist und wobei der Zwischenraum zwischen beiden Membranen mit mindestens einer Leitung (10) in Verbindung steht, die durch das dazwischen liegende Ringteil hindurch an einen äußeren Detektor (11) angeschlossen ist, dadurch **gekennzeichnet,** daß die Leitung (10) eine Abzweigung (13) umfaßt, welche ihr Innenvolumen über eine Kapillarleitung (14) mit der Atmosphäre verbindet.

2. Vorrichtung nach Anspruch 1, dadurch **gekennzeich****net,** daß die Abzweigung (13) jenseits der Kapillarleitung an eine Leckagesammelleitung (16) angeschlossen ist.

3. Vorrichtung nach Anspruch 1 oder 2, dadurch **ge****kennzeichnet,** daß die zu dem Detektor führende Leitung in einem Element (15) ausgebildet ist, das sich an das Zwischenteil (8) der Struktur anschließt, wobei das Element zwischen der Leitung (10) und seiner Außenoberfläche mit einem Innenabschnitt (13a) der Abzweigung (13) Versehen ist, mit welcher die Kapillarleitung (14) in Form einer außerhalb des Elementes liegenden Rohrleitung lösbar verbunden ist.

4. Vorrichtung nach Anspruch 3, dadurch **gekennzeich****net,** daß das Element (15) eine weitere interne Leitung (13b) besitzt, deren beide Enden an seiner Außenoberfläche münden und einerseits Anschlußmittel für das andere Ende des Kapillarrohres (14) und andererseits Anschlußmittel für die Sammelleitung (16) umfassen.

## Claims

1. Diaphragm rupture detection device for a hydraulically-actuated pump including two diaphragms (2, 7) held together in sealed manner around their peripheries on a fixed structure including an annular piece (8) interposed between the two diaphragms (2, 7), the inside space between the two diaphragms being in communication with at least one detector duct (10) connected to an external detector (11) via the intermediate annular piece, the improvement being characterized in that the said detector duct (10) includes a bleed duct (13) putting the volume thereof into communication with the atmosphere via a capillary duct (14).

2. Device according to claim 1, characterized in that the bleed duct (13) is connected beyond the capillary duct to a leak-collecting duct (16).

3. Device according to claim 1 or 2, characterized in that the detector duct is formed through a part (15) fitted on the annular piece (8), said part being provided, between its outside surface and the detector duct (10) with an internal length (13a) of the bleed duct (13) to which the capillary duct (14) is removably connected, the capillary duct being in the form of a tube external to said part.

4. Device according to claim 3, characterized in that said part (15) includes another internal duct (13b) having both ends opening out to the outside surface of said part, one of said ends including means for connection to the other end of the capillary duct (14), and the other one of said ends having means for connection to the leak-collecting duct (16).
